# EUROPÄISCHE PATENTSCHRIFT

(11) **EP 0 292 845 B1**
(45) Veröffentlichungstag und Bekanntmachung des Hinweises auf die Patenterteilung: **08.12.1993**
(21) Anmeldenummer: 88107904.0
(22) Anmeldetag: 18.05.1988
(51) Int. Cl.: B42F 13/28

(54) **Ordnermechanik**
Binder for loose leafs
Classeur pour feuilles mobiles

(30) Priorität: 21.05.1987 DE 8707327 U; 22.02.1988 DE 8802253 U
(43) Veröffentlichungstag der Anmeldung: 30.11.1988
(73) Patentinhaber: Feldmann, Manfred, D-50389 Wesseling (DE)
(72) Erfinder: Feldmann, Manfred, D-50389 Wesseling (DE)
(74) Vertreter: Flaccus, Rolf-Dieter, Dr.

(56) Entgegenhaltungen:
- DE-A- 1 536 669
- DE-C- 105 886
- DE-C- 525 402
- GB-A- 280 865
- US-A- 2 124 312
- US-A- 3 632 218

## Beschreibung

Die Erfindung geht aus von einer Ordnermechanik für die leicht auswechselbare Aufnahme von Schriftgut oder dergleichen, mit einer Grundplatte, die an einen Ordnerrücken annietbar ist und zwei einander gegenüber stehende Lagerböckchen aufweist, an welchen zwei mit gebogenen Aufreihstiften versehene Seitenteile um eine gemeinsame Achse schwenkbar gelagert sind, und mit einem sich parallel zur Achse erstreckenden Hebel, der durch Federwirkung selbsttätig in einer die Seitenteile in Schließstellung haltenden Sperrstellung gehalten ist, und der von Hand in eine die Seitenteile freigebende Öffnungsstellung schwenkbar ist.

Aus der Offenlegungsschrift 1 536 669 ist eine als Aufreihvorrichtung für Briefordner bezeichnete Ordnermechanik der eingangs genannten Art bekannt. Sie besteht aus einer am Ordnerrücken befestigbaren Grundplatte mit zwei Lagerböcken für zwei miteinander verriegelbaren und auch in der verriegelten Stellung begrenzt schwenkbare Flügelplatten als Träger von zueinander versetzt gegenüber liegenden gekrümmten Aufreihstiften. Bei dieser Vorrichtung sind zur gelenkigen Verbindung der beiden Flügelplatten am senkrecht zu diesen angeordneten Wangen mit der Lagerachse fluchtende Bohrungen und in diese eingreifende Zapfen vorgesehen, die den beiden miteinander verbundenen Flügelplatten zur Lagerung in den Lagerböcken einer aus elastischen Werkstoff bestehenden Grundplatte dienen.
Zwischen den seitlichen Wangen der beiden Flügelplatten sind an beiden Flügelplatten Rastelemente vorgesehen, die mit einem in einer Flügelplatte gelagerten Verriegelungshebel zusammenwirken. Sowohl die Flügelplatten als auch der Verriegelungshebel bestehen aus Kunststoff. Die Flügelplatten tragen je zwei Aufreihstifte, die entsprechend der zeichnerischen Darstellung erkennen lassen, daß diese jeweils mit einem Ende stumpf in die aus Kunststoff bestehende Flügelplatte eingebettet sind.

Aus der GB-PS 280 865 ist eine Ordnermechanik, bestehend aus Metallteilen, bekannt. Bei dieser sind die bogenförmigen Aufreihstifte jeweils eines Seitenteils einstückig miteinander verbunden und rechtwinklig von dem jeweils verbindenden Teil abgewinkelt. Die Vorrichtung ist als Vierlochmechanik ausgebildet, bei der die Aufreihstifte einen kreisförmigen Querschnitt aufweisen.

Jeweils ein Paar der Aufreihstifte ist mit dem jeweils zwei Stifte 8,8 bzw. 5,5 verbindenden Zwischenteil 7 bzw. 6 an aus Blech bestehende Seitenteile 1 bzw. 4 mit jeweils mehreren Nieten fest verbunden.

Aufgabe der Erfindung ist es, eine Ordnermechanik der eingangs genannten Art derart auszubilden, daß sie aus preiswert herstellbaren Kunststoffteilen zusammensetzbar ist, die leicht montierbar sind und welche eine einfache Positionierung und zuverlässige Verankerung der metallischen Aufreihstifte in den aus Kunststoff bestehenden Seitenteilen ermöglicht.

Diese Aufgabe wird erfindungsgemäß mit den im Kennzeichnungsteil von Anspruch 1 angegebenen Merkmalen gelöst.

Um eine zuverlässige Befestigung der Aufreihstifte mit den aus Kunststoff bestehenden Seitenteilen zu erreichen, sind die beiden bogenförmigen Aufreihstifte eines Seitenteils einstückig miteinander verbunden und rechtwinklig von dem jeweils verbindenden Teil abgewinkelt. Die Seitenteile haben im Abstand der bogenförmigen Aufreihstifte Löcher, durch welche die Aufreihstifte von der Rückseite der Seitenteile aus hindurchgeführt sind. An der Rückseite der Seitenteile befindet sich zur Aufnahme des verbindenden Teils der Aufreihstifte eine Nut. In diese Nut kann der verbindende Teil der Aufreihstifte eingeklebt, eingeschweißt oder eingeklemmt werden. Zweckmäßigerweise ist jedes Seitenteil mit vier Löchern zum Hindurchführen von Aufreihstiften versehen. Die Löcher haben einen Abstand voneinander sowie einen Querschnitt, der es ermöglicht, jedes Seitenteil mit Aufreihstiften für eine Zweilochmechanik oder aber auch für eine Vierlochmechanik auszustatten.

Um die beiden Seitenteile zusammen mit dem Hebel in Sperrstellung verschwenken zu können, ist der Lagerbock des Hebels an einer U-förmigen Schwinge angeordnet, die um die gemeinsame Schwenkachse der Seitenteile schwenkbar gelagert ist. Auch bei dieser Ausführungsform kann die Schwinge und der daran angeformte Lagerbock sowie der darin gelagerte Hebel aus Kunststoff hergestellt sein.

Bei einer vorteilhaften Ausführungsform der Erfindung besteht der Hebel aus Kunststoff und am Hebel ist eine sich gegen ein Widerlager abstützende Rückstellfeder angeformt, welche den Hebel in einer die Seitenteile in Schließstellung haltenden Sperrstellung hält.

Weitere Merkmale der Erfindung ergeben sich aus den Schutzansprüchen.

In der folgenden Beschreibung wird ein Ausführungsbeispiel der erfindungsgemäßen Ordnermechanik unter Bezugnahme auf die Zeichnungen näher erläutert Die Zeichnungen zeigen in:
- Fig. 1: eine Draufsicht auf eine Ordnermechanik nach der Erfindung,
- Fig. 2: eine Ansicht nach der Schnittlinie II-II in Fig. 1,
- Fig. 3: eine Explosionszeichnung der Ordnermechanik nach den Fig. 1 und 2,
- Fig. 4: eine Seitenansicht eines in einer Schwinge gelagerten Hebels,
- Fig. 5: eine der Fig. 4 entsprechende Seitenansicht eines Hebels, der einstückig mit der Schwinge verbunden ist.

Wie die Fig. 1 bis 3 zeigen, setzt sich die Ordnermechanik zusammen aus einer Grundplatte 1 mit Lagerböckchen 2 und 3, den Seitenteilen 4 und 5, die gemeinsam um die Achse 8 schwenkbar an den Lagerböckchen 2 und 3 gelagert sind, und welche gebogene Aufreihstifte 6, 6', 7,7' aufweisen, auf welche gelochte Blätter aufgereiht werden können. Die Fig. 1 und 2 zeigen die Ordnermechanik mit in Öffnungsstellung befindlichen Seitenteilen 4 und 5. In dieser Öffnungsstellung der Seitenteile 4 und 5 haben die Spitzen der gebogenen Aufreihstifte 6,7 bzw. 6', 7' einen Abstand Voneinander, so daß mit Zwei Löchern gelochte Blätter auf diese Aufreihstifte 6,6',7,7' aufgereiht werden können oder von diesen Aufreihstiften abgenommen werden können.

In der nicht dargestellten Schließstellung überlappen die Spitzen der jeweils zusammenwirkenden Aufreihstifte 6,7 und 6',7', so daß die Blätter unverlierbar gehalten sind. In dieser Schließstellung wird der Hebel 9 von einer Rückstellfeder in eine Blockierstellung gedrückt, in welcher der Sperrblock 21 sich zwischen zwei Anschlagflächen 22 und 23 der Seitenteile 4 und 5 legt und ein selbsttätiges Öffnen der Ordnermechanik verhindert. Der Hebel 9 kann durch Herunterdrücken von Hand in eine die Seitenteile 4 und 5 freigebende Öffnungsstellung bewegt werden, so daß diese in die aus Fig. 1 und 2 ersichtliche Stellung gelangen.

Die Grundplatte 1 mit den Lagerböckchen 2 und 3 ist aus Kunststoff hergestellt und ist einstückig mit den Lagerböckchen 2 und 3 verbunden. Auch die Seitenteile 4 und 5 bestehen aus Kunststoff. An ihnen sind aus Stahl hergestellte bogenförmige Aufreihstifte 6,6' und 7,7' befestigt. Die dargestellte Ordnermechanik ist als Zweilochmechanik ausgebildet, bei der die jeweils zusammenwirkenden Aufreihstifte 6,7 bzw. 6',7' halbkreisförmige Querschnitte aufweis en, die sich im Bereich der Überlappung der Aufreihstifte zu einem Kreisquerschnitt ergänzen.

Die bogenförmigen Aufreihstifte 6,6' und 7,7' der Seitenteile 4 und 5 sind einstückig miteinander verbunden und rechtwinklig von dem jeweils verbindenden Teil 20 abgewinkelt. Der verbindende Teil 20 ist an der Rückseite der Seitenteile 4 und 5 in eine dort eingeformte Nut untergebracht. Diese Mut verbindet die Löcher in den Seitenteilen 4 und 5, durch welche die Aufreihstifte 6,6' und 7,7' gesteckt sind. Der verbindende Teil 20 der Aufreihstifte 6,6' und 7,7' kann in der Nut der Seitenteile 4,5 eingeklebt, eingeklemmt oder eingeschweißt sein. Dies hat den Vorteil, daß die Seitenteile 4 und 5 nachträglich mit den Aufreihern 6,6',7,7' ausgerüstet werden können. Die Seitenteile können auch so ausgestaltet sein und mit einer Nut versehen sein, daß sowohl die Aufreihstifte für eine Zweilochmechanik als auch die Aufreihstifte für eine Vierlochmechanik an diesen Seitenteilen angebracht werden können. Bei einer Vierlochmechanik haben die Aufreihstifte einen kreisförmigen Querschnitt und die Aufreihstifte eines Seitenteils haben beispielsweise einen Abstand von 8 cm, während die Aufreihstifte des anderen Seitenteils beispielsweise einen Abstand von 6 cm voneinander haben und zu den Aufreihstiften des ersten Seitenteils um 1 cm nach innen versetzt sind. Bei dieser Vierlochmechanik ist der Querschnitt der Aufreihstifte rund.

Es ist auch möglich, daß der Kunststoff, aus dem die Seitenteile bestehen, um die in einer Spritzform eingesetzten Aufreihstifte und deren Verbindungsteil gespritzt ist.

Bei einer einfachen Ausführungsform der Erfindung ist der Lagerbock für den Hebel 9 unmittelbar an der Grundplatte 1 angeformt. In diesem Lagerbock ist der Hebel 9 um die Achse 17 schwenkbar eingerastet.

Bei dem in den Fig. 1 bis 5 dargestellten Ausführungsbeispiel ist jedoch der Hebel 9 an einer um die Achse 8 schwenkbar gelagerten U-förmigen Schwinge 10 angeordnet. Diese Schwinge 10 weist nach oben abgewinkelte Wangen 11 und 12 auf, in denen Zapfen 13 und 14 gelagert sind, die von den Lagerböckchen 3 und 2 gehalten sind. Damit die Ordnermechanik kompakt und niedrig bleiben kann, ist die Grundplatte 1 rahmenartig ausgebildet und weist eine längliche Ausnehmung 15 auf, in welcher die Schwinge 10 zumindest teilweise untergebracht ist. Damit die Schwinge um die Achse 8 schwenken kann, sind die oberen Längskanten der Ausnehmung 15 und die unteren Längskanten der Schwinge 10 in einem Winkel von ca. 30 bis 40° gleichsinnig zueinander abgeschrägt. Diese Abschrägungen 25 und 27 sind insbesondere aus Fig. 3 erkennbar.

Wie die Fig. 3 und 4 zeigen, ist an der Schwinge 10 ein Lagerbock 16 für den Hebel 9 angeformt, in dem der Hebel 9 um die Achse 17 schwenkbar einrastbar ist. Das Einrasten kann dadurch geschehen, daß die Lageraugen des Lagerbocks 16 spreizbar sind oder aber auch die am Hebel 9 befindlichen Lagerzapfen etwas nach innen gedrückt werden können.

Wie die Fig. 4 zeigt, besteht der Hebel 9 mit dem Sperrblock 21 aus Kunststoff. Mit diesem Hebel 9 ist einstückig eine Rückstellfeder 18 verbunden, die als federnde Zunge ausgebildet ist und die sich am Lagerbock 16 gegen ein Widerlager 19 abstützt. Der Sperrblock 21 kann dadurch in eine Öffnungsstellung bewegt werden, daß der Hebel 9 an der Griffmulde 29 nach unten gedrückt wird. Dabei wird die elastische Zunge der Rückstellfeder 18 verformt und der Sperrblock 21 bewegt sich über die einander zugewandten Kanten der Seitenteile, so daß diese geöffnet werden können. Die Rückstellfeder 18 drückt selbsttätig den Hebel 9 mit dem Sperrblock 21 in Sperrstellung. Durch Zuklappen des Ordners werden die Seitenteile in die Schließstellung bewegt, so daß sich der Sperrblock 21 zwischen die Anschlagflächen 22 und 23 der Seitenteile 4 und 5 legen kann.

Bei der Ausführungsform nach Fig. 5 ist der Hebel 9 einstückig mit der Schwinge 10 verbunden. Während bei der Ausführungsform nach Fig. 4 die Griffmulde 29 nach unten gedrückt werden mußte, um den Sperrblock 21 anzuheben, muß bei der Ausführungsform der Fig. 5 die Griffmulde 29 des Hebels 9 angehoben werden, um den Sperrblock 21 anzuheben. Die Rückstellfeder wird hier von einem federnden zungenförmigen Teil 31 gebildet, der den Hebel 9 einstückig mit der Schwinge 10 verbindet.

Damit sich diese Ordnermechanik aus möglichst wenigen Teilen zusammensetzt, kann es zweckmäßig sein, einen Zapfen an einen der beiden Lagerböckchen 2 oder 3 anzuformen und den anderen Zapfen an einer Wange 11 oder 12 eines Seitenteils 4 oder 5 oder einer Wange 24,25 der Schwinge anzuformen. Die Zapfen 13 oder 14 können aber auch bei der Montage der Teile in die Öffnungen der Lagerböckchen 3 und 2 und der Wangen 24,25 in den Seitenteilen 4 und 5 sowie in den Wangen 11 und 12 der Schwinge 10 eingeschoben und durch Verschweißen oder Verkleben an den Lagerböckchen 3 und 2 befestigt werden.

### Bezugszeichenliste:

- 1: Grundplatte
- 2: Lagerböckchen
- 3: Lagerböckchen
- 4: Seitenteil
- 5: Seitenteil
- 6: Aufreihstift
- 7: Aufreihstift
- 8: Achse
- 9: Hebel
- 10: Schwinge
- 11: Wange
- 12: Wange
- 13: Zapfen
- 14: Zapfen
- 15: Ausnehmung
- 16: Lagerbock
- 17: Achse
- 18: Rückstellfeder
- 19: Widerlager
- 20: verbindendes Teil
- 21: Sperrblock
- 22: Anschlagfläche
- 23: Anschlagfläche
- 24: Wange
- 25: Wange
- 26: Abschrägung
- 27: Abschrägung
- 28: Ausnehmung
- 29: Griffmulde
- 31: federnde Zunge

## Patentansprüche

1. Ordnermechanik für leicht auswechselbare Aufnahme von Schriftgut oder dergleichen mit einer Grundplatte (1), die an einen Ordnerrücken annietbar ist und die zwei einander gegenüber stehende Lagerböckchen (2, 3) aufweist, an welchen zwei mit gebogenen Aufreihstiften (6, 6', 7, 7') versehene Seitenteile (4, 5) um eine gemeinsame Achse (8) schwenbar gelagert sind und mit einem sich parallel zur Achse (8) erstreckenden Hebel (9), der durch Federwirkung selbsttätig in einer die Seitenteile (4, 5) in Schließstellung haltenden Sperrstellung gehalten ist und der von Hand in eine die Seitenteile (4, 5) freigebende Öffnungsstellung bewegbar ist, und wobei die Grundplatte (1) und die Lagerböckchen (2, 3) einstückig aus Kunststoff hergestellt sind, sowie die Seitenteile (4, 5) ebenfalls aus Kunststoff bestehen und an ihnen aus Stahl hergestellte Aufreihstifte (6, 6', 7, 7') befestigt sind, dadurch gekennzeichnet, daß die bogenförmigen Aufreihstifte (6, 6', 7, 7') eines Seitenteils (4 bzw. 5) einstückig miteinander verbunden und rechtwinklig von dem jeweils verbindenden Teil (20) abgewickelt sind und der verbindende Teil (20) in einer an der Rückseite der Seitenteile (4, 5) eingeformten Nut untergebracht ist, welche die Löcher, durch welche die Aufreihstifte (6, 6', 7, 7') gesteckt sind, miteinander verbindet.

2. Ordnermechanik nach Anspruch 1, dadurch gekennzeichnet, daß diese als Zweilochmechanik ausgebildet ist, bei der die jeweils zusammenwirkenden Aufreihstifte (6,7 bzw. 6',7') halbkreisförmige Querschnitte aufweisen, die sich zu einem Kreisquerschnitt ergänzen.

3. Ordnermechanik nach Anspruch 1, dadurch gekennzeichnet, daß diese als Vierlochmechanik ausgebildet ist, bei der die Aufreihstifte einen kreisförmigen Querschnitt aufweisen und die Aufreihstifte eines Seitenteils zu den Aufreihstiften des anderen Seitenteils um beispielsweise 2 cm versetzt sind.

4. Ordnermechanik nach einem der Ansprüche 1 bis 3, dadurch gekennzeichnet, daß das verbindende Teil (20) der Aufreihstifte (6,6', 7,7') in der Nut der Seitenteile (4,5) eingeklebt oder eingeschweißt ist.

5. Ordnermechanik nach einem der Ansprüche 1 bis 3, dadurch gekennzeichnet, daß der Kunststoff, aus dem die Seitenteile (4,5) bestehen, um die in eine Spritzform eingesetzten Aufreihstifte (6,6', 7,7') und deren Verbindungsteile (20) gespritzt ist.

6. Ordnermechanik nach einem der Ansprüche 1 bis 5, dadurch gekennzeichnet, daß der Hebel (9) an einer um die Achse (8) schwenkbar gelagerten U-förmigen Schwinge (10) angeordnet ist, deren nach oben abgewinkelte Wangen (11,12) in Zapfen (13,14) gelagert sind, die von den Lagerböckchen (3,2) gehalten sind.

7. Ordnermechanik nach Anspruch 6, dadurch gekennzeichnet, daß die Grundplatte (1) rahmenartig ausgebildet ist und eine längliche Ausnehmung (15) zur teilweisen Aufnahme der Schwinge (10) aufweist.

8. Ordnermechanik nach Anspruch 7, dadurch gekennzeichnet, daß die oberen Längskanten der Ausnehmung (15) und die unteren Längskanten der Schwinge (10) in einem Winkel von ca. 30 bis 40° gleichsinnig abgeschrägt sind und der sich längs-erstreckende Teil der Schwinge (10) im wesentlichen in dieser Ausnehmung (15) angeordnet ist.

9. Ordnermechanik nach einem der Ansprüche 6 bis 8 dadurch gekennzeichnet, daß an der Schwinge (10) eine Lagerung (16) für den Hebel (9) angeformt ist, in die der Hebel (9) um eine Achse (17) schwenkbar einrastbar ist.

10. Ordnermechanik nach einem der Ansprüche 1 bis 9 dadurch gekennzeichnet, daß der Hebel (9) aus Kunststoff besteht und am Hebel (9) eine sich gegen ein Widerlager (19) sich abstützende Rückstellfeder (18) angeformt ist, welche den Hebel (9) in einer die Seitenteile (4,5) in Schließstellung haltenden Sperrstellung hält.

11. Ordnermechanik nach Anspruch 10, dadurch gekennzeichnet, daß die Rückstellfeder (18) aus einer beidendig mit dem Hebel (9) verbundenen Kunstoffzunge besteht.

12. Ordnermechanik nach einem der Ansprüche 1 bis 11, dadurch gekennzeichnet, daß ein Zapfen (13) an einem Lagerböckchen (2 oder 3) und der andere Zapfen (14) an einer Wange (11, 12) eines Seitenteils (4 oder 5) oder einer Wange (24, 25) der Schwinge (10) angeformt ist.

## Claims

1. File mechanism for loose leafs for receiving, in an easily exchangeable manner, records or the like, comprising a base plate (1) which can be riveted onto the back of a letter file and which is provided with two brackets (2, 3) opposing each other, on which brackets lateral members (4, 5), provided with curved lining-up pins (6,6', 7,7'), are pivotally mounted about a common axis (8), and comprising a lever (9) extending parallel to the axis (3), which lever, through spring action, is automatically retained in a locking position maintaining the lateral members (4, 5) in a closing position and can be moved manually into an opening position releasing the lateral members (4, 5), and whereby the base plate (1) and the brackets (2, 3) are formed of a plastics material and in one piece, and the lateral members (4, 5) are also formed of plastics material and having lining-up pins (6,6', 7,7'), which are formed of steel, attached thereto, characterized in that the arcuated lining-up pins (6,6', 7,7') of one lateral member (4, resp. 5) are connected with each other forming a single piece and extend at a right angle from the respective connecting member (20), and in that the connecting member (20) is positioned in a groove which is formed at the back of the lateral parts (4,5), which groove connects the holes, into which the lining-up pins (6,6', 7,7') are inserted, with each another.

2. File mechanism for loose leafs according to claim 1, characterized in that it is formed as a two-hole mechanism, wherein the respective cooperating lining-up pins (6, 7, resp. 6', 7') exhibit a semi-circular cross section, complementing each other to form a circular cross section.

3. File mechanism for loose leafs according to claim 1, characterized in that it is formed as a four-hole mechanism, wherein the lining-up pins exhibit a circular cross section and the lining-up pins of one lateral member are set off against the lining-up pins of the other lateral member by, for example, 2 cm.

4. File mechanism for loose leafs according to any one of claims 1 to 3, characterized in that the connecting member (20) of the lining-up pins (6,6', 7,7') is glued or welded in place in the groove of the lateral members (4,5).

5. File mechanism for loose leafs according to any one of claims 1 to 3, characterized in that the plastics material of which the lateral parts (4,5) are formed is injected about the lining-up pins (6,6', 7,7'), which are inserted into an injection mould, and about the connecting members (20) thereof.

6. File mechanism for loose leafs according to any one of claims 1 to 5, characterized in that the lever (9) is arranged on a U-shaped oscillating crank (10) which is pivotally mounted about the axis (8) and whose cheeks (11, 12), extending upwards at an angle, are mounted on pivots (13, 14), which pivots are sustained by the brackets.

7. File mechanism for loose leafs according to claim 6, characterized in that the base plate (1) is formed like a frame and exhibits an oblong opening (15) for partially receiving the oscillating crank (10).

8. File mechanism for loose leafs according to claim 7, characterized in that the upper longitudinal edges of the opening (15) and the lower longitudinal edges of the oscillating crank (10) are bevelled in the same direction, at an angle of approx. 30 to 40°, and in that the longitudinally extending part of the oscillating crank (10) is substantially arranged within said opening.

9. File mechanism for loose leafs according to any one of claims 6 to 8, characterized in that on the oscillating crank (9) a bearing (16) for the lever (9) is formed into which the lever (9) can engage such that it is pivotable about an axis (17).

10. File mechanism for loose leafs according to any one of claims 1 to 9, characterized in that the lever (9) is formed of plastics material and in that a pull-back spring (18), which is supported by an abutment (19), is formed on the lever (9), whereby said pull-back spring (18) retains the lever (9) in a locking position maintaining the lateral members (4,5) in a closing position.

11. File mechanism for loose leafs according to claim 10, characterized in that the pull-back spring (18) consists of a plastics tongue which at both ends is connected to the lever (9).

12. File mechanism for loose leafs according to any one of claims 1 to 11, characterized in that one pivot (13) is arranged on a bracket (2 or 3) and the other pivot (14) is arranged on the cheek (11, 12) of a lateral member (4 or 5) or on the cheek (24, 25) of the oscillating crank (10).

## Revendications

1. Mécanisme pour classeur permettant de recevoir des imprimés ou éléments analogues, facilement interchangeables, avec une plaque de base (1) qui peut être fixée par rivet à un dos de classeur et qui présente deux supports (2, 3), opposés l'un à l'autre, sur lesquels sont supportées deux pièces latérales (4, 5) pouvant pivoter autour d'un axe commun (8 ) et pourvues de broches de rangement cintrées (6, 6', 7, 7') et avec un levier (9) s'étendant parallèlement à l'axe (8) qui peut être maintenu automatiquement par l'effet d'un ressort dans une position de blocage maintenant les pièces latérales (4, 5) en position de fermeture et qui peut être déplacé manuellement dans une position d'ouverture dégageant les pièces latérales (4, 5), dans lequel la plaque de base (1) et les supports (2, 3) sont réalisés d'une seule pièce en matière plastique, toute comme les pièces latérales (4, 5) peuvent également être constituées de matière plastique et que des broches de rangement (6, 6', 7, 7') fabriquées en acier sont fixées sur celles-ci, caractérisé en ce que les broches de rangement en forme d'arc (6, 6', 7, 7') d'une pièce latérale (4 ou 5) sont assemblées les unes aux autres pour former une seule pièce et sont repliées perpendiculairement par rapport à la pièce (20) qui les assemble et que la pièce d'assemblage (20) est introduite dans une rainure pratiquée dans la face postérieure des pièces latérales (4, 5) qui réunit les uns aux autres les trous à travers lesquels sont insérées les broches de rangement (6, 6', 7, 7').

2. Mécanisme de classeur selon la revendication 1, caractérisé en ce que celui-ci se présente sous forme de mécanisme à deux trous, dans lequel les broches de rangement (6, 7) ou (6', 7') coopérant les unes avec les autres présentent des sections semi-circulaires qui forment ensemble une section circulaire.

3. Mécanisme de classeur selon la revendication 1, caractérisé en ce que celui-ci est un mécanisme à quatre trous, dans lequel les broches de classement présentent une section circulaire et dans lequel les broches de classement d'une partie latérale sont décalées, par exemple de 2 cm, par rapport aux broches de classement de l'autre partie latérale.

4. Mécanisme de classeur selon l'une des revendications 1 à 3, caractérisé en ce que la pièce (20) assemblant les broches de classement (6, 6', 7, 7') est fixée par collage ou soudage dans la rainure des pièces latérales (4, 5).

5. Mécanisme de classeur selon l'une des revendications 1 à 3, caractérisé en ce que la matière plastique dont sont constituées les pièces latérales (4, 5) est injectée autour des broches de classement (6, 6', 7, 7') placées dans un moule d'injection et autour de leurs pièces d'assemblage (20).

6. Mécanisme de classeur selon l'une des revendications 1 à 5, caractérisé en ce que le levier (9) est disposé sur une bielle (10) en forme de U montée à pivot autour de l'axe (8) dont les rebords (11, 12), repliés vers le haut, sont insérés dans des broches (13, 14) qui sont maintenues par les supports (3, 2).

7. Mécanisme de classeur selon la revendication 6, caractérisé en ce que la plaque de base (1) a une forme en cadre et présente une cavité longitudinale (15) destinée à recevoir partiellement la bielle (10).

8. Mécanisme pour classeur selon la revendication 7, caractérisé en ce que les bords longitudinaux supérieurs de la cavité (15) et les bords longitudinaux de la bielle (10) sont biseautés dans le même sens suivant un angle d'environ 30 à 40° et que la partie de la bielle (10) s'étendant longitudinalement est disposée essentiellement dans cette cavité (15).

9. Mécanisme de classeur selon l'une des revendications 6 à 8, caractérisé en ce qu'un support (16) pour le levier (9) est formé sur la bielle (10), tandis que le levier (9) peut s'emboîter dans ce support en pivotant autour d'un axe (17).

10. Mécanisme de classeur selon l'une des revendications 1 à 9, caractérisé en ce que le levier (9) est réalisé en matière plastique et qu'il existe sur le levier (9) un ressort de rappel (18) prenant appui contre une butée (19), qui maintient le levier (9) en position de blocage maintenant les pièces latérales (4, 5) en position de fermeture.

11. Mécanisme de classeur selon la revendication 10, caractérisé en ce que le ressort de rappel (18) est constitué d'une languette en matière plastique assemblée aux deux extrémités du levier (9).

12. Mécanisme pour classeur selon l'une des revendications 1 à 11, caractérisé en ce qu'une broche (13) est formée sur un support (2 ou 3) et que l'autre broche (14) est formée sur un rebord latéral (11, 12) d'une pièce latérale (4 ou 5) ou sur un rebord latéral (24, 25) de la bielle (10).
